# EUROPÄISCHE PATENTANMELDUNG

(11) **EP 0 144 816 A1**
(43) Veröffentlichungstag der Anmeldung: **19.06.1985**
(21) Anmeldenummer: 84113668.2
(22) Anmeldetag: 13.11.1984
(51) Int. Cl.: E01F 9/01

(54) **Standrohr für Schilder, insbesondere Verkehrsschilder**

(30) Priorität: 18.11.1983 DE 3341647
(71) Anmelder: Dambach-Werke GmbH, D-76571 Gaggenau (DE)
(72) Erfinder:
(74) Vertreter: Vogel, Georg

(57) **Zusammenfassung**

Die Anmeldung betrifft ein Standrohr für Schilder, insbesondere Verkehrsschilder, aus einem Vierkantrohrabschnitt (10). Damit das Standrohr beim Anfahren an beliebiger Stelle seiner Längsrichtung abknicken kann, sieht die Erfindung vor, daß zwei einander gegenüberliegende Seitenwände des Vierkantrohrabschnittes in Längsrichtung durchgehend V-förmig eingezogen sind (13,14) und daß an den Einziehkanten (15,16) und an den Übergängen dieser eingezogenen Seitenwände in die angrenzenden ebenen Seitenwände (11,12) die Wanddicke der eingezogenen Seitenwände in Längsrichtung nutförmig reduziert ist (17,18,19,20,21,22).

## Beschreibung

Die Erfindung betrifft ein Standrohr für Schilder, insbesondere Verkehrsschilder, aus einem Vierkantrohrabschnitt.

Da das Standrohr aus einem Rund- oder Vierkantrohrabschnitt in der Regel im Boden verankert ist oder an bodenfesten Teilen angebracht ist, stellt es im Verkehr, insbesondere Straßenverkehr, eine stetige Gefahrenquelle dar. Gerade beim Anfahren kann durch das Standrohr des Schildes großer Sach- und/oder Personenschaden angerichtet werden.

Man hat nun schon versucht, die durch das Standrohr verursachte Gefahrenquelle dadurch zu vermeiden, daß das Standrohr im unteren Bereich eine Art Sollbruchstelle erhält, so daß es beim Anfahren an dieser Stelle abbricht. Diese Bruchstelle wird durch eingebrachte Bohrungen bestimmt. Da das Standrohr jedoch in verschieden tiefe Aufnahmen von Füßen eingesteckt werden kann, mußten an verschiedenen Stellen des Standrohres derartig vorgegebene Sollbruchstellen vorgesehen werden. Dies bedeutet, daß entweder verschiedene Standrohre bereitgehalten werden müssen, oder daß Standrohre mit mehreren, vorbestimmten Bruch- . stellen geschaffen werden müssen. Die erste Lösung erfordert umfangreiche Lagerhaltung und die zweite Lösung schwächt das Standrohr zu sehr, so daß es in seiner eigentlichen Funktion beeinträchtigt wird. Außerdem hat es sich gezeigt, daß beim Anfahren das abgebrochene Teil des Standrohres frei wird und wiederum großen Sach- und/oder Personenschaden anrichten kann. Aus diesem Grunde erfüllen die bekannten Standrohre aus Rund- oder Vierkantrohrabschnitten mit den Sollbruchstellen nicht die aus Sicherheitsgründen geforderten Anforderungen.

Es ist Aufgabe der Erfindung, ein Standrohr der eingangs erwähnten Art zu schaffen, das beim Anfahren ohne zu brechen an jeder beliebigen Stelle seiner Längsrichtung abknicken kann, um eine optimale Sicherheit zu erreichen.

Diese Aufgabe wird nach der Erfindung dadurch gelöst, daß zwei einander gegenüberliegende Seitenwände des Vierkantrohrabschnittes in Längsrichtung durchgehend V-förmig eingezogen sind und daß an den Einziehkanten und an den Übergängen dieser eingezogenen Seitenwände in die angrenzenden ebenen Seitenwände die Wandstärke der eingezogenen Seitenwände in Längsrichtung nutförmig reduziert ist.

Das Schild wird parallel zu einer der ebenen Seitenwände an diesem Standrohr befestigt, so daß beim Anfahren die Stoßrichtung mit den eingezogenen Seitenwänden zusammenfällt. Beim Anfahren des Standrohres werden die eingezogenen Seitenwände in der durch die geschwächten Wandbereiche vorgegebenen Weise nach innen gefaltet und zwar an jeder beliebigen Stelle in Längsrichtung des Standrohres. Die Lage der Faltstelle richtet sich nach'der Stelle, an der die Aufprallkräfte am größten sind. Das Standrohr wird sich an dieser Fältstelle knicken, es wird jedoch nicht abbrechen. Es spielt bei diesem Standrohr auch keine Rolle, wie tief es in der Aufnahme eines fußes steckt.

Der Falt- und Knickvorgang wird nach einer Ausgestaltung dadurch noch begünstigt, daß die Teilseitenwände der eingezogenen Seitenwände eine . kleinere Wandstärke aufweisen-als die angrenzenden ebenen Seitenwände.

Damit durch die Schwächungen der eingezogenen Seitenwände keine Absätze auf den Außenseiten des Standrohres entstehen, sieht eine weitere Ausgestaltung vor, daß die Schwächungen der Wandstärke der eingezogenen Seitenwände auf den Innenseiten der eingezogenen Seitenwände vorgenommen sind.

Der Faltvorgang des Standrohres, verbunden mit einer Abknickung, wird nach weiteren Ausgestaltungen auch dadurch begünstigt, daß die Abmessung des Vierkantrohrabschnittes in Richtung der eingezogenen Seitenwände größer ist als die Abmessung der angrenzenden ebenen Seitenwände und daß die Einziehkanten um mehr als die Wandstärke der eingezogenen Seitenwände eingezogen sind (Rechteckrohrabschnitt).

Aus Sicherheitsgründen ist weiterhin vorgesehen, daß alle Kanten des Vierkantrohrabschnittes abgerundet sind.

Die Herstellung des Standrohres erfolgt in einfachster Weise durch Ablängen eines entsprechend gestalteten Profilstranges, der die eingezogenen Seitenwände mit den geschwächten Wandbereichen in einem Arbeitsgang schon in der richtigen Lage aufweist.

Die Herstellung kann auch so erfolgen, daß der Vierkantrohrabschnitt aus einem gewalzten und elektrisch verschweißten Stahlblech gebildet ist.

Die Erfindung wird anhand eines in der Zeichnung dargestellten Querschnittes eines Standrohres näher erläutert.

Wie der Querschnitt erkennen läßt, weist das Standrohr im wesentlichen den Querschnitt eines Vierkantrohres auf. Bei dem verwendeten Vierkantrohrabschnitt 10 sind jedoch nur die einander gegenüberliegenden Seitenwände 11 und 12 eben. Die Ausrichtung des Standrohres erfolgt so, daß diese Seitenwände 11 und 12 parallel zu dem am Standrohr befestigten Schild verlaufen. Wie der Pfeil zeigt, erfolgt dann ein Anfahren des Schildes im wesentlichen so, daß die V-förmig eingezogenen Seitenwände 13 und 14 beansprucht werden. Das Schild kann dabei an einem oder mehreren derartiger Standrohre angebracht sein.

Die V-förmig eingezogenen Seitenwände 13 und 14 sind in die gleich großen Teilseitenwände 13.1 und 13.2 bzw. 14.1 und 14.2 unterteilt. Die. mittigen Einziehkanten 15 und 16 liegen in einer Einziehtiefe 23 und 24, die größer ist als die Wandstärke der eingezogenen Seitenwände 13 und 14. Die eingezogenen Seitenwände 13 und 14 bezwecken, daß diese sich beim Anfahren des Standrohres falten können. Damit dieser Faltvorgang begünstigt wird, sind die eingezogenen Seitenwände 13 und 14 im Bereich der Einziehkanten 15 und 16 durchgehend nutförmig geschwächt, wie die Wandbereiche 17 und 18 zeigen. Auch die Übergänge zu den ebenen Seitenwänden 11 und 12, die eine größere Wandstärke als die eingezogenen Seitenwände 13 und 14 aufweisen, sind in der Wandstärke nutförmig geschwächt, wie die Wandbereiche 19 und 20, sowie 21 und 22 zeigen. Damit sind die Faltkanten für den Faltvorgang vorgegeben. Da sich die geschwächten Wandbereiche 17,18,19,20,21 und 22 über die gesamte Länge des Vierkantrohrabschnittes 10 erstrecken, kann beim Anfahren des Standrohres der Vierkantrohrabschnitt 10 an jeder beliebigen Stelle zusammengedrückt werden. Dies richtet sich nach der Stelle, an der die größte . Aufprallkraft auftritt. An der so verformten Stelle kann der Vierkantrohrabschnitt 10 dann auch abknicken, ohne daß er abbricht. Dies ist der entscheidende Vorteil des Standrohres nach der Erfindung.

Der Querschnitt des Vierkantrohrabschnittes 10, wie er in Fig. 1 gezeigt ist, wird in einem Arbeitsgang erhalten, wenn der extrudierte oder gewalzte Profilstrang, von dem der Vierkantröhrabschnitt 10 abgelängt. wird, schon diesen Querschnitt aufweist. Dies ist allein durch das verwendete Werkzeug bei' der Herstellung des Profilstranges zu erreichen. Bevorzugt wird ein Aluminium-Preßstrang, von dem entsprechende Längen abgetrennt werden. Es kann jedoch .auch ein gewalztes und elektrisch geschweißtes Stahlblech zur Herstellung des Vierkantrohrabschnittes verwendet werden.

## Patentansprüche

1. Standrohr für Schilder, insbesondere Verkehrsschilder, aus einem Vierkantrohrabschnitt,
dadurch gekennzeichnet,
daß zwei einander gegenüberliegende Seitenwände (13,14) des Vierkantrohrabschnittes (10) in Längsrichtung durchgehend V-förmig eingezogen sind und daß an den Einziehkanten (15,16) und an den Übergängen dieser eingezogenen Seitenwände (13,14) in die angrenzenden ebenen Seitenwände (11,12) die Wandstärke der eingezogenen Seitenwände (13,14) in Längsrichtung nutförmig reduziert ist.

2. Standrohr nach Anspruch 1,
dadurch gekennzeichnet,
daß die Teilseitenwände (13.1,13.2 und 14.1,14.2) der eingezogenen Seitenwände (13,14) eine kleinere Wandstärke aufweisen als die angrenzenden ebenen Seitenwände (11,12).

3. Standrohr nach Anspruch 1 oder 2,
dadurch gekennzeichnet,
daß die Schwächungen der Wandstärke der eingezogenen Seitenwände (13,14) auf den Innenseiten der eingezogenen Seitenwände (13,14) vorgenommen sind.

4. Standrohr nach einem der Ansprüche 1 bis 3,
dadurch gekennzeichnet,
daß die Abmessung des Vierkantrohrabschnittes (10) in Richtung der eingezogenen Seitenwände (13,14) größer ist als die Abmessung der angrenzenden'ebenen Seitenwände (11,12).

5. Standrohr nach einem der Ansprüche 1 bis 4,
dadurch gekennzeichnet,
daß alle Kanten des Vierkantrohrabschnittes (10) abgerundet sind.

6. Standrohr nach einem der Ansprüche 1 bis 5,
dadurch gekennzeichnet,
daß die Einziehkanten (15,16) um mehr als die Wandstärke der eingezogenen Seitenwände (13,14) eingezogen sind (23,24).

7. Standrohr nach einem der Ansprüche 1 bis 6,
dadurch gekennzeichnet,
daß der Vierkantrohrabschnitt (10) aus einem extrudierten oder gewalzten Profilstrang abgelängt ist.

8. Standrohr nach einem der Ansprüche 1 bis 6,
dadurch gekennzeichnet,
daß der Vierkantrohrabschnitt (10) aus einem gewalzten und elektrisch verschweißten Stahlblech gebildet ist.
